# EUROPÄISCHE PATENTSCHRIFT

(11) **EP 4 464 126 B1**
(45) Veröffentlichungstag und Bekanntmachung des Hinweises auf die Patenterteilung: **05.11.2025**
(21) Anmeldenummer: 23817986.5
(22) Anmeldetag: 01.12.2023
(51) Int. Cl.: H05B 6/04, H05B 6/06, H05B 6/10, H05B 6/40, H05B 6/44

(54) **INDUKTIONSHEIZVORRICHTUNG, SYSTEM, PRODUKTIONSLINIE, VERFAHREN UND VERWENDUNG**
INDUCTION HEATING DEVICE, SYSTEM, PRODUCTION LINE, METHOD, AND USE
DISPOSITIF DE CHAUFFAGE PAR INDUCTION, SYSTÈME, LIGNE DE PRODUCTION, PROCÉDÉ ET UTILISATION

(30) Priorität: 02.12.2022 DE 102022132027
(43) Veröffentlichungstag der Anmeldung: 20.11.2024
(62) Teilanmeldung aus: 25203149.7
(73) Patentinhaber: SMS group GmbH, 41069 Mönchengladbach (DE)
(72) Erfinder: LENZ, Wolfgang, 52076 Aachen (DE); DAUBE, Thomas, 47279 Duisburg (DE); LANGEJÜRGEN, Markus, 51688 Wipperfürth (DE); SCHUSTER, Ingo, 47877 Willich (DE); VOGT, Christian, 42349 Wuppertal (DE)
(74) Vertreter: Richly & Ritschel Patentanwälte PartG mbB
(86) Internationale Anmeldenummer: PCT/EP2023/083960
(87) Internationale Veröffentlichungsnummer: WO 2024/115750

(56) Entgegenhaltungen:
- EP-A1- 3 790 180
- EP-A2- 0 143 144
- DE-A1- 102012 220 324
- DE-A1- 3 040 820
- DE-C2- 3 710 085
- US-B2- 9 113 502

## Beschreibung

Die Erfindung betrifft eine Induktionsheizvorrichtung, ein System, eine Produktionslinie, ein Verfahren und eine Verwendung.

Produktionslinien zur Herstellung und/oder Verarbeitung von Halbzeugen und/oder Vorprodukten und/oder Zwischenprodukten und/oder Produkten aus Eisen-, Stahl- und/oder Nichteisenmetall-Werkstoffen bestehen aus mehreren Vorrichtungen, in denen das Vorprodukt und/oder das Zwischenprodukt und/oder das Produkt jeweils einem oder mehreren Verfahrensschritten unterzogen wird. Die Vorrichtungen können beispielsweise Beheizungs- oder Kühlvorrichtungen, Transportvorrichtungen, Vorrichtungen zur Formgebung, Reinigungsvorrichtungen, chemische Behandlungsvorrichtungen, Oberflächenbeschichtungsvorrichtungen, Trenn- oder Fügevorrichtungen sowie Kombinationen hieraus sein. Die Verfahrensschritte können beispielsweise die Temperaturerhöhung oder Temperaturverringerung, der Transport, die Umformung, die Reinigung, die chemische Behandlung, die Beschichtung der Oberfläche, Trennen oder Fügen sowie Kombinationen hieraus sein.

Die Erhöhung der Temperatur des Vorprodukts und/oder des Zwischenprodukts und/oder des Produkts ist für viele Verfahrensschritte vorausgesetzt und stellt einen wesentlichen Verfahrensschritt dar. Hierzu können unter anderem Induktionsheizvorrichtungen eingesetzt werden. Diese Induktionsheizvorrichtungen können an verschiedenen Stellen innerhalb der Produktionslinie eingesetzt werden.

Bei der Induktionserwärmung mittels einer Induktionsheizvorrichtung wird ein Induktor zu Schwingungen angeregt, insbesondere im Mittelfrequenzbereich. Bekannt ist es, diesen Induktor mit Hilfe einer zusätzlichen Kapazität in einen sogenannten Schwingkreis einzugliedern, der von einem Wechselrichter angeregt wird, zum Beispiel durch Zuschalten von Spannungspulsen in der Nähe der Resonanzfrequenz des Schwingkreises mittels einer Brückenschaltung, Halbbrückenschaltung oder mittels eines einzelnen Schalters.

Üblicherweise wird dazu zunächst eine Netzspannung, zum Beispiel eine Einphasen- oder Mehrphasen-Wechselspannung, gleichgerichtet, geglättet und die Gleichspannung einem Wechselrichter zugeführt, der den Induktor anregt.

Induktionsheizvorrichtungen sind beispielsweise aus der EP 0 143 144 A2 und der US 9 113 502 B2 bekannt.

EP 0 143 144 A2 beschreibt eine Einrichtung und ein Verfahren zum induktiven Erwärmen von Werkstücken mittels eines ParallelSchwingkreis-Umrichters mit mehreren parallelgeschalteten, die Induktoren umfassenden Schwingkreisen, deren Stromversorgung in Abhängigkeit von der Soll-Wertabweichung der Werkstücktemperatur einzeln oder gruppenweise ein- und ausschaltbar ist.

US 9 113 502 B2 beschreibt ein Kochfeld mit mehreren Induktoren und mit wenigstens drei von den Induktoren betriebenen Heizzonen, wobei die Induktoren von einer einzigen Leistungselektronik-Baugruppe mit einem für die Induktoren gemeinsam verwendeten Gleichrichter zum Gleichrichten einer von einer einzigen Phase eines Haushaltsstromnetzes gelieferten Wechselspannung mit Heizströmen versorgt werden.

Der Erfindung liegt die Aufgabe zugrunde, dem Stand der Technik eine Verbesserung oder eine Alternative zur Verfügung zu stellen.

Nach einem ersten Aspekt der Erfindung löst die Aufgabe eine Induktionsheizvorrichtung zur Erwärmung eines metallischen Gutes, insbesondere eines Halbzeugs und/oder eines Vorprodukts und/oder eines Zwischenprodukts und/oder eines Produkts aus Eisen-, Stahl- und/oder einem Nichteisenmetall-Werkstoff, aufweisend:
- eine Anzahl von zumindest zwei Schwingkreisen, insbesondere drei, vier, fünf, sechs oder mehr Schwingkreise, zur Erzeugung je eines Magnetfeldes zur Erwärmung des metallischen Gutes, und
- eine Energieversorgungseinrichtung zur Versorgung der Schwingkreise mit elektrischer Energie aufweisend:
   - einen Trennschalter zum Anschluss der Induktionsheizvorrichtung an eine elektrische Stromversorgung, und
   - zumindest einen Wechselrichter, insbesondere zwei, drei, vier, fünf, sechs oder mehr Wechselrichter, zur Umwandlung eines Gleichstroms in einen Wechselstrom zur Energieversorgung eines Schwingkreises,
   wobei die Energieversorgungseinrichtung eine Schaltvorrichtung aufweist, wobei die Schaltvorrichtung dazu eingerichtet ist, eine mittelbare oder unmittelbare Energiekopplung zwischen dem Trennschalter und den Schwingkreisen zu ermöglichen, wobei eine Anzahl gleichzeitig energiekoppelbarer Schwingkreise kleiner ist als die Anzahl der Schwingkreise der Induktionsheizvorrichtung.

### Begrifflich sei hierzu Folgendes erläutert:

Zunächst sei ausdrücklich darauf hingewiesen, dass im Rahmen der hier vorliegenden Patentanmeldung unbestimmte Artikel und Zahlenangaben wie "ein", "zwei" usw. im Regelfall als "mindestens"-Angaben zu verstehen sein sollen, also als "mindestens ein...", "mindestens zwei ..." usw., sofern sich nicht aus dem jeweiligen Kontext ausdrücklich ergibt oder es für den Fachmann offensichtlich oder technisch zwingend ist, dass dort nur "genau ein ...", "genau zwei ..." usw. gemeint sein können.

Im Rahmen der hier vorliegenden Patentanmeldung sei der Ausdruck "insbesondere" immer so zu verstehen, dass mit diesem Ausdruck ein optionales, bevorzugtes Merkmal eingeleitet wird. Der Ausdruck ist nicht als "und zwar" und nicht als "nämlich" zu verstehen.

Unter einer "Induktionsheizvorrichtung" wird eine Vorrichtung verstanden, welche zur induktiven Erwärmung eines metallischen Guts unter Verwendung von elektrischer Energie eingerichtet ist. Die Induktionsvorrichtung erzeugt mit zumindest einem "Schwingkreis" aufweisend jeweils zumindest eine Spule ein von der Spule hervorgerufenes magnetisches Wechselfeld. Steht das metallische Gut in einer Wirkverbindung zu dem magnetischen Wechselfeld, so wird von dem magnetischen Wechselfeld in dem metallischen Gut eine elektrische Spannung induziert, die zu einem elektrischen Strom in dem metallischen Gut führt, insbesondere einem elektrischen Wechselstrom. Dieser Strom verläuft stets in geschlossenen Bahnen, kann daher auch als Wirbelstrom bezeichnet werden und bewirkt gemäß Joule'scher Verluste eine Erwärmung des metallischen Guts. Hinzu kommt im Falle eines ferromagnetischen metallischen Guts bis zum Erreichen der Curie-Temperatur, bei deren Erreichen ferromagnetische bzw. ferroelektrische Eigenschaften des metallischen Guts vollständig verschwunden sind, eine Erwärmung auch infolge von Ummagnetisierungsverlusten.

Vorteilhaft kann durch eine Induktionsheizvorrichtung eine unmittelbare Erwärmung des metallischen Guts erreicht werden, da die Wärme in dem metallischen Gut selbst entsteht und nicht über die Oberfläche des metallischen Guts von außen durch Wärmeleitung, Konvektion und/oder Strahlung eingebracht werden muss.

Ein "metallisches Gut" meint jegliches Produkt aufweisend einen elektrisch leitfähigen Eisenwerkstoff, einen Stahlwerkstoff und/oder einen Nichteisenmetall-Werkstoff. Insbesondere kann unter einem metallischen Gut jegliches Halbzeug und/oder jegliches Vorprodukt und/oder jegliches Zwischenprodukt und/oder jegliches Produkt verstanden werden, welches elektrisch leitfähig ist.

Eine Spule einer Induktionsheizvorrichtung kann weniger als eine vollständige Windung, eine vollständige Windung und/oder mehr als eine vollständige Windung aufweisen, insbesondere mehr oder gleich zwei Windungen, mehr oder gleich drei Windungen oder mehr oder gleich vier Windungen.

Eine Wirkverbindung zwischen einem metallischen Gut und einem magnetischen Wechselfeld kann durch Längsfeldinduktion und/oder durch Querfeldinduktion herbeigeführt werden. Die magnetischen Feldlinien verlaufen bei Längsfeldinduktion im Wesentlichen in Längserstreckungsrichtung des metallischen Gutes. Bei Querfeldinduktion verlaufen die magnetischen Feldlinien in dem metallischen Gut im Wesentlichen in einer Quererstreckungsrichtung des metallischen Gutes, insbesondere in Dickenrichtung und/oder in Breitenrichtung des metallischen Gutes. Handelt es sich bei dem metallischen Gut um ein Blech, so können die magnetischen Feldlinien bei Querfeldinduktion im Wesentlichen in Dickenrichtung des Blechs in das Blech eintreten und wieder in Dickenrichtung aus dem Blech austreten.

Unter einer "Energieversorgungseinrichtung" wird eine Vorrichtung verstanden, welche dazu eingerichtet ist, elektrische Energie für den Betrieb zumindest eines Schwingkreises bereitzustellen, insbesondere mit elektrischen Strom geeigneter Stromstärke, geeigneter Spannung und/oder geeigneter Frequenz. Eine Energieversorgungsvorrichtung kann dazu ausgebildet sein, elektrische Energie für eine Mehrzahl von Schwingkreisen bereitzustellen, insbesondere für zumindest zwei Schwingkreise, drei, vier, fünf, sechs oder mehr Schwingkreise.

Eine Energieversorgungsvorrichtung kann dazu ausgebildet sein, elektrische Energie zur Bereitstellung für den Schwingkreis für einen effizienzoptimalen Betrieb eines Schwingkreises aufzubereiten und bereitzustellen, insbesondere mit der optimalen Frequenz und/oder der optimalen Phasenlage zu der Phasenlage des Schwingkreises.

Eine Energieversorgungsvorrichtung kann dazu ausgebildet sein, etwaige Rückwirkungen auf eine elektrische Stromversorgung, die durch den Betrieb eines Schwingkreises entstehen, zu verhindern oder zu vermindern.

Eine Energieversorgungsvorrichtung ist zum Anschluss an eine elektrische Stromversorgung ausgebildet. Unter einer elektrischen Stromversorgung kann ein dreiphasiges Stromversorgungsnetz verstanden werden. Eine elektrische Stromversorgung kann eine Wechselstromversorgung oder eine Gleichstromversorgung sein.

Eine Stromversorgung kann Mittelspannung oder eine Hochspannung aufweisen.

Hochspannung kann größer oder gleich 36 kV sein, vorzugsweise größer oder gleich 60 kV und besonders bevorzugt größer oder gleich 100 kV. Ferner kann Hochspannung größer oder gleich 150 kV sein, vorzugsweise größer oder gleich 200 kV und besonders bevorzugt größer oder gleich 300 kV. Hochspannung kann kleiner oder gleich 400 kV sein. Ferner kann Hochspannung kleiner oder gleich 300 kV sein, vorzugsweise kleiner oder gleich 200 kV und besonders bevorzugt kleiner oder gleich 150 kV**.**

Mittelspannung kann größer oder gleich 1 kV Wechselstrom oder größer oder gleich 1,5 kV Gleichstrom sein, vorzugsweise größer oder gleich 2 kV und besonders bevorzugt größer oder gleich 10 kV. Mittelspannung kann größer oder gleich 15 kV sein, vorzugsweise größer oder gleich 20 kV und besonders bevorzugt größer oder gleich 30 kV. Mittelspannung kann kleiner als oder gleich 36 kV sein. Ferner kann Mittelspannung kleiner oder gleich 30 kV sein, vorzugsweise kleiner oder gleich 20 kV und besonders bevorzugt kleiner oder gleich 15 kV.

Vorzugsweise können die Spannungspegel gemäß IEC 60519-4 definiert sein.

Ein "Trennschalter" ist ein Schaltelement, welches dazu eingerichtet ist, einen Stromkreis zu schließen oder spannungsfrei zu schalten, insbesondere für Service- und/oder Wartungsarbeiten oder Betriebsunterbrechungen. Ein Trennschalter kann als Leistungsschalter für hohe Ströme ausgebildet sein.

Optional umfasst die Energieversorgungsvorrichtung einen einphasigen Trennschalter oder einen Dreiphasen-Trennschalter.

Mittels der hier vorgeschlagenen Trennschalter kann sichergestellt werden, dass die Energieversorgungsvorrichtung spannungsfrei geschaltet werden kann.

Vorzugsweise verbindet ein Trennschalter die Energieversorgungseinrichtung in geöffneter Stellung mit dem Erdpotential. Dadurch kann die Sicherheit gegen Stromschläge erhöht werden.

Ein "Wechselrichter" ist ein leistungselektronisches Gerät oder eine elektrische Schaltung, die dazu eingerichtet ist, einen Gleichstrom (DC) in einen Wechselstrom (AC) umzuwandeln. Die sich daraus ergebende Wechselstromfrequenz hängt vom Schaltalgorithmus des Wechselrichters ab.

Eine Wechselrichterschaltung kann durch Anwendung eines Algorithmus zur Pulsweitenmodulation gesteuert werden.

Insbesondere kann der Wechselrichter für den Betrieb eines spezifischen Schwingkreises ausgelegt sein. Bei der Verwendung unterschiedlicher Schwingkreise können vorteilhaft auch auf die unterschiedlichen Schwingkreise spezifisch abgestimmte unterschiedliche Wechselrichter verwendet werden, wobei ein Gleichrichter und/oder eine Glättungsschaltung und/oder ein Transformator und/oder ein Trennschalter für eine Mehrzahl unterschiedlicher Schwingkreise gleich ausgeführt sein können.

Unter einer "Schaltvorrichtung" wird eine Baugruppe verstanden, die dazu eingerichtet ist, eine elektrisch leitende Verbindung mittels einem Schalter zu schalten, also eine elektrisch leitende Verbindung zwischen zumindest zwei Kontakten herzustellen oder zu trennen.

Eine Schaltvorrichtung kann dazu ausgebildet sein, einen Wechselstrom zu schalten. Die Schaltvorrichtung kann entsprechend zwischen einem Wechselrichter und zumindest einem Schwingkreis angeordnet sein.

Eine Schaltvorrichtung kann dazu ausgebildet sein, einen Gleichstrom zu schalten. Die Schaltvorrichtung kann entsprechend zwischen einem Gleichrichter oder einer Glättungsschaltung oder einer Gleichstromversorgung und zumindest einem Schwingkreis angeordnet sein.

Vorzugsweise weist eine Schaltvorrichtung eine Mehrzahl von Schaltmöglichkeiten zwischen einer Stromquelle, vorzugsweise einer Wechselstromquelle oder einer Gleichstromquelle, und zumindest zwei Verbrauchern auf, vorzugsweise drei, vier, fünf oder mehr Verbrauchern, insbesondere Schwingkreisen und/oder Wechselrichtern. Die Schaltvorrichtung kann dazu ausgebildet sein, genau eine Verbindung zwischen einer Stromquelle und genau einem der Verbraucher zu trennen oder herzustellen oder auf einen anderen Verbraucher zu wechseln. Die Schaltvorrichtung kann dazu ausgebildet sein, zwei, drei, vier oder mehr Verbindungen zwischen genau einer Stromquelle und zwei, drei, vier oder mehr der Verbraucher zu trennen oder herzustellen oder zu wechseln, insbesondere paarweise zu wechseln.

Eine Schaltvorrichtung kann dazu ausgebildet sein, eine Mehrzahl von Stromquellen zu umfassen, wobei jeweils eine Stromquelle mit genau einem Verbraucher oder einer Mehrzahl von Verbrauchern verbunden oder getrennt oder gewechselt werden kann. Vorzugsweise ist die Schaltvorrichtung dazu ausgebildet, dass weniger als eine Verbindung zwischen einem Verbraucher und mindestens zwei Stromquellen gleichzeitig hergestellt werden kann.

Hier wird eine Energieversorgungseinrichtung für eine Induktionsheizvorrichtung aufweisend einen Trennschalter, zumindest zwei Wechselrichter und eine Schaltvorrichtung vorgeschlagen, wobei der Trennschalter zum Anschluss der Energieversorgungseinrichtung an eine elektrische Stromversorgung eingerichtet ist, wobei ein Wechselrichter zur Umwandlung eines Gleichstroms in einen Wechselstrom zur Energieversorgung eines Schwingkreises eingerichtet ist, wobei die Schaltvorrichtung dazu eingerichtet ist, eine mittelbare oder unmittelbare Energiekopplung zwischen dem Trennschalter und einer Mehrzahl von Schwingkreisen zu ermöglichen, und wobei eine Anzahl gleichzeitig energiekoppelbarer Schwingkreise kleiner ist als eine Anzahl mit an der Schaltvorrichtung zumindest mittelbar anschließbarer Schwingkreise.

Durch die Energieversorgungseinrichtung kann zumindest ein Bestandteil der Energieversorgungsvorrichtung alternierend und/oder intermittierend für eine Mehrzahl von Schwingkreisen verwendet werden, wobei die Mehrzahl der Schwingkreise nicht gleichzeitig betrieben werden kann. Mit anderen Worten werden gewisse Bestandteile der Energieversorgungseinrichtung, insbesondere der Trennschalter, nur so oft installiert, wie diese für den sinnvollen gleichzeitigen Betrieb der installierten/installierbaren Schwingkreise notwendig sind, während die Schwingkreise an jeder Position in einer Produktionslinie installiert werden können, an welcher eine Erwärmung benötigt werden kann.

Alternativ wird hier eine Induktionsheizvorrichtung vorgeschlagen, welche eine vorstehend beschriebene Energieversorgungseirichtung und zumindest zwei Schwingkreise aufweist.

So können unterschiedliche Schwingkreise an verschiedenen Stellen in einer Produktionslinie mit einem gemeinsamen Bestandteil der Energieversorgungseirichtung, welcher lediglich für den Betrieb einiger oder einer der zur Verfügung stehenden Schwingkreise ausgelegten ist, alternierend und/oder intermittierend betrieben werden.

Energieversorgungseinrichtungen machen einen großen Anteil der Investitionskosten einer Induktionsheizvorrichtung aus. Mit der hier vorgeschlagenen Energieversorgungseinrichtung können die Investitionskosten für eine Induktionsheizvorrichtung reduziert werden, insbesondere für eine Induktionsheizvorrichtung mit räumlich verteilt angeordneten Schwingkreisen.

Häufig werden nicht alle Schwingkreise einer Produktionslinie gleichzeitig betrieben. Schwingkreise werden aktuell überwiegend in Abhängigkeit von dem aktuell herzustellenden Produkt betrieben. So kann es sein, dass innerhalb einer Produktionslinie insgesamt sechs Schwingkreise verbaut sind, aber in jedem Fall nur maximal drei Schwingkreise gleichzeitig betrieben werden. Enthält jede Induktionsheizvorrichtung dabei alle Bestandteile einer Energieversorgungseinrichtung, so entstehen die damit verbunden Investitionskosten in vollem Umfang.

Moderne Produktionslinien müssen in der Regel flexibel auf eine große Bandbreite zu produzierender metallischer Güter mit jeweils eigenen Anforderungen an die Temperaturführung während der durchzuführenden Verfahrensschritte reagieren können. Die jeweils günstigste Fahrweise der Produktionslinie kann dabei, in Abhängigkeit vom Produkt, den zuvor und anschließend produzierten Produkten, dem aktuellen Energiepreismix und weiteren Randbedingungen, den Einsatz von Schwingkreisen an unterschiedlichen Positionen innerhalb der Produktionslinie erfordern.

Durch die hier vorgeschlagene Energieversorgungseinrichtung kann die Flexibilität der Produktionslinie verbessert werden, eine Reaktionszeit beim Produktwechsel reduziert werden, die Energieeffizienz der Produktionslinie bei Betriebsmodi oder metallischen Gütern, die dies zulassen, verbessert werden und die bauliche Länge einer Produktionslinie verkürzt werden.

Optional ist der Trennschalter zum Anschluss der Induktionsheizvorrichtung an eine Gleichstromversorgung eingerichtet.

Hier wird vorgeschlagen, dass der Trennschalter der Energieversorgungseinrichtung dazu eingerichtet ist, mit einer Gleichstromversorgung verbunden zu werden, vorzugsweise mit einer Gleichstromversorgung aufweisend eine Mittelspannung oder eine Niederspannung.

Die Wechselrichter der Energieversorgungseinrichtung können so ausgebildet sein, dass sie mittelbar mit der Gleichstromversorgung verbunden werden können, vorzugsweise also mit einer Mittelspannungsgleichspannung oder einer Niederspannungsgleichspannung gespeist werden können.

Niederspannung kann größer oder gleich 120 V sein, vorzugsweise größer oder gleich 220 V und besonders bevorzugt größer oder gleich 240 V. Niederspannung kann kleiner oder gleich 1.000 V und besonders bevorzugt kleiner oder gleich 900 V sein. Niederspannung kann kleiner oder gleich 600 V sein, vorzugsweise kleiner oder gleich 240 V und besonders bevorzugt kleiner oder gleich 220 V.

Optional ist der Trennschalter zum Anschluss der Induktionsheizvorrichtung an eine Wechselstromversorgung eingerichtet, wobei die Energieversorgungseinrichtung zwischen dem Trennschalter und dem zumindest einen Wechselrichter zumindest einen Gleichrichter, insbesondere zwei, drei, vier, fünf, sechs oder mehr Gleichrichter, zur Umwandlung eines Wechselstroms in einen Gleichstrom zur Energieversorgung des zumindest einen Wechselrichters aufweist.

### Begrifflich sei hierzu Folgendes erläutert:

Ein "Gleichrichter" ist ein elektrisches Gerät, das Wechselstrom, der periodisch die Richtung wechselt, in Gleichstrom umwandelt.

Ein Gleichrichter kann ein Dreiphasen-Gleichrichter sein. Der Gleichrichter kann dazu ausgebildet sein, mit einer Mittelspannung oder einer Niederspannung versorgt zu werden.

Ein Gleichrichter kann eine Topologie haben, die Dioden umfasst und/oder aus Dioden besteht. Ein Dreiphasen-Gleichrichter kann ein ungesteuerter n-mal-6-Impuls-Dioden-Gleichrichter sein, insbesondere ein 6-Impuls-Dioden-Gleichrichter, ein 12-Impuls-Dioden-Gleichrichter, ein 18-Impuls-Dioden-Gleichrichter und so weiter.

Durch den Einsatz von Transistoren und/oder Thyristoren kann ein Gleichrichter vorteilhaft gesteuert oder geregelt werden. Hierdurch kann erreicht werden, dass die Energieversorgungseinrichtung zur Einhaltung von Vorgaben eines Stromversorgungsbetreibers an einen statischen Blindleistungskompensator angeschlossen werden muss.

Zweckmäßig weist die Energieversorgungseinrichtung zwischen dem Trennschalter und dem zumindest einen Gleichrichter einen Transformator auf.

### Begrifflich sei hierzu Folgendes erläutert:

Ein "Transformator" ist ein Bauteil, das elektrische Energie von einem Stromkreis auf einen anderen Stromkreis überträgt, ohne dass eine leitende Verbindung zwischen den beiden Stromkreisen besteht. Der Transformator wandelt einen Wechselstrom (AC) an einer Primärseite des Transformators in einen Wechselstrom an einer Sekundärseite des Transformators um.

Ein Transformator kann ein Dreiphasen-Transformator sein.

Der Transformator kann ein Hochspannungs-Mittelspannungs-Transformator sein, der eine Hochspannung an einer Primärseite des Transformators in eine Mittelspannung an einer Sekundärseite des Transformators umwandelt.

Der Transformator kann ein Hochspannungs-Niederspannungs-Transformator sein, der eine Hochspannung an einer Primärseite des Transformators in eine Niederspannung an einer Sekundärseite des Transformators umwandelt.

Der Transformator kann ein Mittelspannungs-Niederspannungs-Transformator sein, der eine Mittelspannung an einer Primärseite des Transformators in eine Niederspannung an einer Sekundärseite des Transformators umwandelt.

Optional ist der Trennschalter als Mittelspannungsschaltanlage ausgebildet.

### Begrifflich sei hierzu Folgendes erläutert:

Unter einer "Mittelspannungsschaltanlage" wird eine zentrale Anordnung von Leistungstrennschaltern und/oder Sicherungen und/oder Schutzschaltern verstanden, die dem Schutz und/oder der Steuerung und/oder der Erdung der Energieversorgungseinrichtung dienen.

Gemäß einer bevorzugten Ausführungsform sind der zumindest eine Wechselrichter und/oder der zumindest eine Gleichrichter für einen Mittelspannungsbetrieb ausgebildet. Mit anderen Worten sind der zumindest eine Gleichrichter und/oder der zumindest eine Wechselrichter für die Versorgung mit einer Mittelspannung ausgebildet.

Bevorzugt weist die Energieversorgungseinrichtung zwischen dem Trennschalter und dem zumindest einen Wechselrichter, insbesondere zwischen dem zumindest einen Gleichrichter und dem zumindest einen Wechselrichter, eine Glättungsschaltung auf.

### Begrifflich sei hierzu Folgendes erläutert:

Die Ableitung einer Gleichspannung innerhalb einer Stromversorgung, insbesondere innerhalb einer Energieversorgungsvorrichtung, aus einer Wechselstromquelle kann zu einer Brummspannung führen, insbesondere bei Verwendung eines Diodengleichrichters. Die Brummspannung ist eine periodische Restschwankung der Ausgangsspannung eines Gleichrichters.

Um die Brummspannung zu glätten, kann ein Gleichrichter mit einer "Glättungsschaltung" verbunden werden, die dazu eingerichtet ist, die Brummspannung zu glätten.

Die Glättungsschaltung kann einen parallel zu einer Gleichrichterschaltung geschalteten Kondensator aufweisen.

Die Glättungsschaltung kann eine Induktivität aufweisen, die in Reihe mit einer Gleichrichterschaltung geschaltet ist.

Gemäß einer zweckmäßigen Ausführungsform können ein Gleichrichter und ein Wechselrichter unter Verwendung von Gleichstromschienen energetisch miteinander gekoppelt werden.

Gemäß einer optionalen Ausführungsform weist die Energieversorgungseinrichtung zwischen dem Trennschalter und dem zumindest einen Wechselrichter, insbesondere zwischen dem zumindest einen Gleichrichter und dem zumindest einen Wechselrichter, einen Gleichstromwandler auf.

### Begrifflich sei hierzu Folgendes erläutert:

Ein "Gleichstromwandler" ist ein leistungselektronisches Gerät oder eine elektrische Schaltung, die dazu eingerichtet ist, einen am Eingang des Gleichstromwandlers anliegenden Gleichstrom (DC) mit einer am Eingang zugeführten Spannung in einen Gleichstrom am Ausgang des Gleichstromwandlers mit einem höheren, niedrigeren oder invertierten Spannungsniveau umzuwandeln.

Ein Gleichstromwandler, angeordnet zwischen einem Gleichrichter und einem Wechselrichter, ermöglicht eine Veränderung des Spannungsniveaus zwischen dem Gleichrichter und dem Wechselrichter. Auf diese Weise kann insbesondere ein Mittelspannungsgleichrichter mit einem Niederspannungswechselrichter kombiniert werden. Hierdurch kann die Gesamteffizienz der Energieversorgungsvorrichtung verbessert werden.

Bevorzugt ist eine Schaltvorrichtung zwischen einem Gleichrichter und zumindest zwei Wechselrichtern angeordnet, wobei die Schaltvorrichtung dazu ausgebildet ist,
- eine Energiekopplung zwischen dem Gleichrichter und genau einem Wechselrichter herzustellen,
   und/oder
- eine Energiekopplung zwischen dem Gleichrichter und einer Gruppe von Wechselrichtern herzustellen, insbesondere eine Energiekopplung zwischen dem Gleichrichter und einer Teilmenge der Gruppe von Wechselrichtern.

Alternativ hierzu kann bei einer bereits mittels Gleichspannung versorgten Induktionsheizvorrichtung, welche unter anderem an ein lokales Gleichspannungsübertragungsnetz angeschlossen sein kann, vorgesehen sein, dass eine Schaltvorrichtung zwischen dem Trennschalter und zumindest zwei Wechselrichtern angeordnet ist, wobei die Schaltvorrichtung dazu ausgebildet ist,
- eine Energiekopplung zwischen dem Trennschalter und genau einem Wechselrichter herzustellen,
   und/oder
- eine Energiekopplung zwischen dem Trennschalter und einer Gruppe von Wechselrichtern herzustellen, insbesondere eine Energiekopplung zwischen dem Trennschalter und einer Teilmenge der Gruppe von Wechselrichtern.

Die hier vorgeschlagene Schaltvorrichtung ist zwischen einem Gleichrichter oder einem Trennschalter und zumindest zwei Wechselrichtern angeordnet, sodass die Schaltvorrichtung dazu ausgebildet ist, im Bereich der Gleichstromübertragung zu schalten.

Vorteilhaft kann so erreicht werden, dass die zwischen der elektrischen Stromversorgung der Induktionsheizvorrichtung und der Schaltvorrichtung verbauten Komponenten der Energieversorgungseinrichtung nicht jeweils für jeden versorgten Schwingkreis separat ausgeführt sein müssen. Vielmehr ist es ausreichend, wenn die vor der Schaltvorrichtung verbauten Komponenten hinsichtlich ihrer Anzahl lediglich einfach verbaut sind, wobei die Komponenten jeweils lediglich an die maximal designiert gleichzeitig zur Verfügung gestellte elektrische Leistung der Induktionsheizvorrichtung angepasst sein müssen. Da vorliegend vorgesehen ist, dass zumindest ein Schwingkreis der Induktionsheizvorrichtung weniger betrieben werden kann als insgesamt in der Induktionsheizvorrichtung angeordnet sind, kann die Nennleistung der Komponenten bis zu der Schaltvorrichtung auch entsprechend und im Vergleich zu der Summe der Nennleistungen aller verbauten Schwingkreise kleiner dimensioniert werden, insbesondere die Nennleistung des Trennschalters und/oder des Transformators und/oder des Gleichrichters. Alternativ kann die von der Energieversorgungseinrichtung bereitstellbare elektrische Nennleistung auch durch eine Mehrzahl einzelner Komponenten bereitgestellt werden, insbesondere zueinander parallelgeschalteter Komponenten. So können unter anderem eine Mehrzahl Transformatoren und/oder eine Mehrzahl Gleichrichter vor der Schaltvorrichtung parallelgeschaltet sein, ohne den hier vorgeschlagenen Aspekt zu verlassen. Dabei können die parallelgeschalteten Komponenten derart ausgeführt sein, dass sie jeweils einen Teil der jeweils benötigten elektrischen Nennleistung bereitstellen können.

So kann die Induktionsheizvorrichtung zumindest einen Gleichrichter und/oder einen Transformator und/oder einen Trennschalter weniger aufweisen als Schwingkreise.

Hinsichtlich der möglichen Schaltzustände der hier vorgeschlagenen Schaltvorrichtung kann die Schaltvorrichtung derart ausgeführt sein, dass von der Mehrzahl mit der einzelnen Schaltvorrichtung verbundenen Schwingkreisen genau bis zu einem Schwingkreis gleichzeitig mit dem Gleichstromanschluss der Schaltvorrichtung energiegekoppelt sein kann. Die Mehrzahl der an die Schaltvorrichtung angeschlossenen Schwingkreise kann entsprechend alternierend und/oder intermittierend betrieben werden.

Alternativ kann hinsichtlich der möglichen Schaltzustände der hier vorgeschlagenen Schaltvorrichtung vorgesehen sein, dass die Schaltvorrichtung derart ausgeführt ist, dass eine Energiekopplung zwischen dem Gleichstromanschluss der Schaltvorrichtung und einer Gruppe von Wechselrichtern hergestellt werden kann, insbesondere eine Energiekopplung zwischen dem Gleichstromanschluss der Schaltvorrichtung und einer Teilmenge der Gruppe von Wechselrichtern, wobei auch hier vorgesehen ist, dass zumindest ein Schwingkreis im Vergleich zu der insgesamt verbauten Anzahl von Schwingkreisen weniger gleichzeitig betrieben werden kann. Dabei kann vorgesehen sein, dass jeweils eine Schaltverbindung alternierend oder intermittierend gewechselt werden kann oder eine Mehrzahl von Schaltverbindungen gleichzeitig alternierend und/oder intermittierend gewechselt werden können, insbesondere kann so auch vorgesehen sein, dass ein Paar von Schwingkreisen gleichzeitig geschaltet werden kann, insbesondere ein erstes Paar von Schwingkreisen mit einem zweiten Paar von Schwingkreisen gleichzeitig gewechselt werden kann.

So kann unter anderem ein in einem vorderen Bereich einer Produktionslinie angeordnetes erstes Paar von Schwingkreisen alternierend oder intermittierend zu einem zweiten Paar von Schwingkreisen betrieben werden, welches in einem hinteren Bereich der Produktionslinie angeordnet ist.

Zweckmäßig ist eine Schaltvorrichtung zwischen einem Wechselrichter und zumindest zwei Schwingkreisen angeordnet, wobei die Schaltvorrichtung dazu ausgebildet ist,
- eine Energiekopplung zwischen dem Wechselrichter und genau einem Schwingkreis zur Erzeugung eines Magnetfeldes herzustellen,
   und/oder
- eine Energiekopplung zwischen dem Wechselrichter und einer Gruppe von Schwingkreisen zur Erzeugung von jeweils einem Magnetfeld herzustellen, insbesondere eine Energiekopplung zwischen dem Wechselrichter und einer Teilmenge der Gruppe von Schwingkreisen.

Die hier vorgeschlagene Schaltvorrichtung ist zwischen einem Wechselrichter und zumindest zwei Schwingkreisen angeordnet, sodass die Schaltvorrichtung dazu ausgebildet ist, im Bereich der Wechselstromübertragung zu schalten.

Vorteilhaft kann so erreicht werden, dass die Komponenten der Energieversorgungseinrichtung nicht jeweils für jeden versorgten Schwingkreis separat ausgeführt sein müssen. Vielmehr können sie jeweils einmal und/oder entsprechend der von den Schwingkreisen maximal gleichzeitig abrufbaren Nennleistung dimensioniert sein, wobei auch Parallelschaltungen einzelner Komponenten zur Erreichung der notwendigen Nennleistung denkbar sind.

So kann die Induktionsheizvorrichtung zumindest einen Gleichrichter und/oder einen Wechselrichter und/oder einen Transformator und/oder einen Trennschalter weniger aufweisen als Schwingkreise. Weiterhin kann die Induktionsheizvorrichtung hinsichtlich der von der Energieversorgungseinrichtung bereitstellbaren Nennleistung so dimensioniert sein, dass diese kleiner ist als die Summe der Nennleistungen der von der Induktionsheizvorrichtung umfassten Schwingkreise.

Es versteht sich, dass eine Induktionsheizvorrichtung auch eine Mehrzahl von Schaltvorrichtungen aufweisen kann.

So kann unter anderem vorgesehen sein, dass die Induktionsheizvorrichtung zumindest zwei Schaltvorrichtungen zwischen zumindest einem Trennschalter und jeweils einer Mehrzahl von zumindest mittelbar verbundenen Wechselrichtern aufweisen kann, wobei die Mehrzahl der Schaltvorrichtungen auch parallel zueinander geschaltet sein kann und mit genau einem Trennschalter und/oder genau einem Transformator und/oder genau einem Gleichrichter verbunden sein kann.

Ebenfalls kann vorgesehen sein, dass die Induktionsheizvorrichtung zumindest zwei Schaltvorrichtungen zwischen zumindest einem Wechselrichter und jeweils einer Mehrzahl von zumindest mittelbar verbundenen Schwingkreisen mit vorzugsweise gleichen elektrischen Eigenschaften aufweisen kann, wobei die Mehrzahl der Schaltvorrichtungen auch parallel zueinander geschaltet sein kann und mit genau einem Wechselrichter und/oder genau einem Transformator und/oder genau einem Gleichrichter verbunden sein kann.

Weiterhin kann vorgesehen sein, dass die Induktionsheizeinrichtung sowohl eine oder mehrere Schaltvorrichtungen zwischen zumindest einem Trennschalter und zumindest jeweils einer Mehrzahl von Wechselrichtern sowie eine oder mehrere Schaltvorrichtungen zwischen zumindest einem Wechselrichter und zumindest jeweils einer Mehrzahl von Schwingkreisen aufweisen kann.

Auch ein paralleler Betrieb einer Mehrzahl von Schwingkreisen an einem Wechselrichter ist denkbar, wobei es vorteilhaft ist, wenn die Mehrzahl der Schwingkreise gleiche elektrische Eigenschaften aufweisen.

Bevorzugt ist die Induktionsheizvorrichtung mechanisch verfahrbar ausgebildet und/oder zumindest teilweise mechanisch verfahrbar ausgebildet.

### Begrifflich sei hierzu Folgendes erläutert:

Unter "mechanisch verfahrbar" wird verstanden, dass die betreffende Einheit, insbesondere die Induktionsheizvorrichtung oder die Energieversorgungseinrichtung, lösbar mit dem Untergrund, auf dem sie designiert steht, verbunden ist, die Einheit Anschlagmittel zur Befestigung der Einheit an einem Kran oder dergleichen aufweist und/oder die Einheit mittels lösbarer Verbindungsmittel mit Strom und/oder Betriebsstoffen, insbesondere Kühlflüssigkeit, versorgt wird.

Die Induktionsheizvorrichtung kann hierdurch flexibel an abweichenden Positionen in einer Produktionslinie eingesetzt werden, wobei der Zeitraum für eine Umrüstung der Produktionslinie minimiert werden kann. Durch die Anschlagmittel kann erreicht werden, dass die Induktionsheizvorrichtung nach Bedarf durch einen Kran, ein Flurförderfahrzeug und/oder eine abweichende dezidierte Verfahreinrichtung bewegt werden kann.

Gemäß einer vorteilhaften Ausführungsform kann ein einzelner Schwingkreis verfahrbar ausgestaltet sein, sodass dieser an unterschiedlichen Positionen einer Produktionslinie im Wechsel eingesetzt werden kann.

Gemäß einer zweckmäßigen Ausführungsform ist die Energieversorgungseinrichtung mechanisch verfahrbar ausgebildet und/oder zumindest teilweise mechanisch verfahrbar ausgebildet.

Ein Teil einer Energieversorgungseinrichtung kann insbesondere eine Komponente einer Leistungselektronik einer Energieversorgungseinrichtung sein, insbesondere ein Transformator, ein Gleichrichter, ein Gleichstromwandler, ein Wechselrichter und/oder eine Glättungsschaltung.

Optional ist ein Schwingkreis für eine Längsfeldinduktion und/oder eine Querfeldinduktion ausgebildet.

### Begrifflich sei hierzu Folgendes erläutert:

Ein für eine "Längsfeldinduktion" ausgebildeter Schwingkreis kann eine Spule aufweisen, welche zumindest eine Kante des metallischen Guts umschließt, vorzugsweise zumindest zwei Kanten und besonders bevorzugt vier Kanten.

Vorzugsweise weist ein für die Längsfeldinduktion ausgebildeter Schwingkreis mehrere querab zur designierten Längserstreckung des metallischen Guts gewickelte Windungen der Spule auf, vorzugsweise zumindest zwei Windungen, bevorzugt zumindest drei Windungen und besonders bevorzugt zumindest vier Windungen, wobei die Mehrzahl der Windungen bevorzugt kompakt nebeneinander angeordnet sind, wobei der kürzeste Abstand zwischen zwei benachbarten Windungen vorzugsweise kleiner ist als eine Quererstreckung einer Windung.

Ein für eine "Querfeldinduktion" ausgebildeter Schwingkreis weist eine Spule auf, welche sich überwiegend in einer Ebene erstreckt, vorzugsweise mäanderförmig in einer Ebene erstreckt, wobei die Spule vorzugsweise keine Kante des metallischen Guts umschließt.

Vorzugsweise weist ein für eine "Querfeldinduktion" ausgebildeter Schwingkreis eine erste Spule und eine zweite Spule auf, welche sich jeweils überwiegend in einer Ebene erstrecken, vorzugsweise jeweils mäanderförmig in einer Ebene erstrecken, wobei die Spulen jeweils vorzugsweise keine Kante des metallischen Guts umschließen. Die jeweiligen Erstreckungsebenen können parallel zueinander angeordnet sein. Die jeweiligen Spulen können spiegelsymmetrisch zueinander angeordnet sein. Vorzugsweise wird das zu erwärmende metallische Gut zwischen den Spulen hindurchgeführt, vorzugsweise in der Spiegelebene hindurchgeführt.

Eine derartig ausgebildete Spulenanordnung aus einer ersten sich im Wesentlichen in einer Ebene erstreckenden Spule und einer sich spiegelsymmetrisch erstreckenden zweiten Spule kann ebenfalls für eine Längsfeldinduktion verwendet werden, wenn jede Spule einen separaten Schwingkreis bildet und die Schwingkreise entgegengesetzt getaktet betrieben werden, also einen Phasenwinkel der jeweiligen Betriebsströme von vorzugsweise 180 Grad aufweisen.

Vorteilhaft kann ein für eine Querfeldinduktion ausgebildeter Schwingkreis und ein für eine Längsfeldinduktion ausgebildeter Schwingkreis an einer zumindest teilweise gleichen Energieversorgungseinrichtung betrieben werden, wodurch Investitionskosten einer Produktionslinie reduziert werden können. Insbesondere können der Trennschalter, der Gleichrichter und die Glättungsschaltung gleichermaßen und ohne Modifikation für einen für eine Querfeldinduktion ausgebildeten Schwingkreis und einen für eine Längsfeldinduktion ausgebildeten Schwingkreis verwendet werden. Prinzipiell kann auch der Wechselrichter der Energieversorgungseinrichtung gleich sein, wobei gegebenenfalls ein anderer Betriebsmodus gewählt werden kann und/oder ein anderes Steuer- und/oder Regelsignal für den Wechselrichter verwendet werden kann, insbesondere ein anderes Pulsweitenmodulationssignal.

Zweckmäßig ist eine elektrische Verbindung zwischen einem Wechselrichter und einem Schwingkreis mittels einer fluidgekühlten Stromschiene ausgebildet, insbesondere einer zur Innenkühlung mit einem Fluid eingerichteten Stromschiene.

Vorzugsweise kann eine Stromschiene zwischen einem Wechselrichter und einem Schwingkreis mit einem flüssigen Kühlmittel gekühlt werden, insbesondere mit Wasser, wobei das Kühlmittel vorzugsweise innerhalb der Stromschiene und weiterhin vorzugsweise von der Stromschiene geführt werden kann. Auf diese Weise kann eine Stromschiene unter anderem mittels erzwungener Konvektion gekühlt werden.

Alternativ kann eine Stromschiene mit einem gasförmigen Kühlmittel gekühlt werden, insbesondere mit Luft oder einem abweichenden Gasgemisch. Hierdurch kann die Stromschiene sowohl mittels erzwungener Konvektion und/oder mittels freier Konvektion gekühlt werden.

Nach einem zweiten Aspekt der Erfindung löst die Aufgabe ein System aufweisend eine Mehrzahl von Induktionsheizvorrichtungen gemäß dem ersten Aspekt der Erfindung.

Es versteht sich, dass die vorstehend beschriebenen Vorteile einer Induktionsheizvorrichtung gemäß dem ersten Aspekt der Erfindung unmittelbar auf ein System aufweisend eine Mehrzahl von Induktionsheizvorrichtungen gemäß dem ersten Aspekt der Erfindung übertragbar sind.

Es sei ausdrücklich darauf hingewiesen, dass der Gegenstand des zweiten Aspekts mit dem Gegenstand des vorstehenden Aspekts der Erfindung vorteilhaft kombinierbar ist, und zwar sowohl einzeln oder in beliebiger Kombination kumulativ.

Nach einem dritten Aspekt der Erfindung löst die Aufgabe eine Produktionslinie zur Herstellung und/oder Verarbeitung eines metallischen Gutes, insbesondere eines Halbzeugs und/oder eines Vorprodukts und/oder eines Zwischenprodukts und/oder eines Produkts aus Eisen-, Stahl- und/oder einem Nichteisenmetall-Werkstoff, aufweisend eine Induktionsheizeinrichtung gemäß dem ersten Aspekt der Erfindung und/oder ein System gemäß dem zweiten Aspekt der Erfindung.

Es versteht sich, dass die vorstehend beschriebenen Vorteile einer Induktionsheizvorrichtung gemäß dem ersten Aspekt der Erfindung und/oder eines Systems gemäß dem zweiten Aspekt der Erfindung unmittelbar auf eine Produktionslinie zur Herstellung und/oder Verarbeitung eines metallischen Gutes, insbesondere eines Halbzeugs und/oder eines Vorprodukts und/oder eines Zwischenprodukts und/oder eines Produkts aus Eisen-, Stahl- und/oder einem Nichteisenmetall-Werkstoff, aufweisend eine Induktionsheizeinrichtung gemäß dem ersten Aspekt der Erfindung und/oder ein System gemäß dem zweiten Aspekt der Erfindung übertragbar sind.

Eine Produktionslinie kann eine Warmwalzstraße, insbesondere mit einem Warm- oder Heißeinsatz, und/oder eine Bandanlage sein.

Es sei ausdrücklich darauf hingewiesen, dass der Gegenstand des dritten Aspekts mit dem Gegenstand des vorstehenden Aspekts der Erfindung vorteilhaft kombinierbar ist, und zwar sowohl einzeln oder in beliebiger Kombination kumulativ.

Nach einem vierten Aspekt der Erfindung löst die Aufgabe ein Verfahren zum Betrieb einer Induktionsheizeinrichtung gemäß dem ersten Aspekt der Erfindung, wobei zumindest zwei Schwingkreise an verschiedenen Stellen in einer Produktionslinie abwechselnd und/oder intermittierend abwechselnd betrieben werden.

Es versteht sich, dass die vorstehend beschriebenen Vorteile einer Induktionsheizvorrichtung gemäß dem ersten Aspekt der Erfindung unmittelbar auf ein Verfahren zum Betrieb einer Induktionsheizeinrichtung gemäß dem ersten Aspekt der Erfindung übertragbar sind.

Es sei ausdrücklich darauf hingewiesen, dass der Gegenstand des vierten Aspekts mit dem Gegenstand des vorstehenden Aspekts der Erfindung vorteilhaft kombinierbar ist, und zwar sowohl einzeln oder in beliebiger Kombination kumulativ.

Nach einem fünften Aspekt der Erfindung löst die Aufgabe eine Verwendung einer Induktionsheizvorrichtung gemäß dem ersten Aspekt der Erfindung zur Herstellung und/oder Verarbeitung eines metallischen Gutes, insbesondere eines Halbzeugs und/oder eines Vorprodukts und/oder eines Zwischenprodukts und/oder eines Produkts aus Eisen-, Stahl- und/oder einem Nichteisenmetall-Werkstoff.

Es versteht sich, dass die vorstehend beschriebenen Vorteile einer Induktionsheizvorrichtung gemäß dem ersten Aspekt der Erfindung unmittelbar auf eine Verwendung einer Induktionsheizvorrichtung gemäß dem ersten Aspekt der Erfindung übertragbar sind.

Es sei ausdrücklich darauf hingewiesen, dass der Gegenstand des fünften Aspekts mit dem Gegenstand des vorstehenden Aspekts der Erfindung vorteilhaft kombinierbar ist, und zwar sowohl einzeln oder in beliebiger Kombination kumulativ.

Weitere Vorteile, Einzelheiten und Merkmale der Erfindung ergeben sich nachfolgend aus den erläuterten Ausführungsbeispielen. Dabei zeigen im Einzelnen:
- Figur 1:: schematisch ein System aufweisend eine Mehrzahl von Induktionsheizvorrichtungen gemäß dem Stand der Technik;
- Figur 2:: schematisch eine erste Ausführungsform eines Systems aus Induktionsheizvorrichtungen;
- Figur 3:: schematisch eine zweite Ausführungsform eines Systems aus Induktionsheizvorrichtungen; und
- Figur 4:: schematisch eine dritte Ausführungsform eines Systems aus Induktionsheizvorrichtungen.

In der nun folgenden Beschreibung bezeichnen gleiche Bezugszeichen gleiche Bauteile bzw. gleiche Merkmale, sodass eine in Bezug auf eine Figur durchgeführte Beschreibung bezüglich eines Bauteils auch für die anderen Figuren gilt, sodass eine wiederholende Beschreibung vermieden wird. Ferner sind einzelne Merkmale, die in Zusammenhang mit einer Ausführungsform beschrieben wurden, auch separat in anderen Ausführungsformen verwendbar.

Ein System 500 aufweisend eine Mehrzahl von Induktionsheizvorrichtungen 100, insbesondere aufweisend sieben Induktionsheizvorrichtungen 100, gemäß dem Stand der Technik in Figur 1 zur Erwärmung eines metallischen Gutes (nicht dargestellt) besteht im Wesentlichen aus einer Mehrzahl voneinander unabhängigen Induktionsheizvorrichtungen 100, welche weniger als eine unmittelbare Wirkverbindung untereinander aufweisen.

Grundsätzlich besteht eine Induktionsheizvorrichtung 100 aus einer Energieversorgungseinrichtung 20 und einem Schwingkreis 10, wobei die Energieversorgungseinrichtung 20 zumindest einen Wechselrichter 28 und einen Trennschalter 22 aufweist.

Jede Induktionsheizvorrichtung 100 weist zumindest einen Trennschalter 22, genau einen Wechselrichter 28 und genau einen Schwingkreis 10 auf, wobei der Schwingkreis 10 zur Erzeugung je eines Magnetfeldes zur Erwärmung des metallischen Gutes (nicht dargestellt) eingerichtet ist.

Der Trennschalter 22 ist zum Anschluss der Induktionsheizvorrichtung 100 an eine elektrische Stromversorgung (nicht dargestellt) eingerichtet.

Der Wechselrichter 28 ist zur Umwandlung eines Gleichstroms in einen Wechselstrom zur Energieversorgung des Schwingkreises 10 eingerichtet und mittels einer Wechselstromübertragung 29 mit dem Schwingkreis 10 verbunden.

Die elektrische Stromversorgung (nicht dargestellt) kann gemäß einer ersten Variante (nicht dargestellt) ein Gleichstromübertragungsnetz sein, insbesondere ein Gleichstromübertragungsnetz mit einer Mittelspannung. Gemäß dieser Variante kann der Wechselrichter 28 unmittelbar über den Trennschalter 22 oder mittelbar über einen Gleichstromwandler (nicht dargestellt) und den Trennschalter 22 mittels einer Gleichstromübertragung 27 mit der elektrischen Stromversorgung verbunden werden.

Gemäß einer zweiten Variante kann die elektrische Stromversorgung eine Wechselstromversorgung, insbesondere ein dreiphasiges Wechselstromnetz, sein. In diesem Fall weist die Energieversorgungseinrichtung 20 einen Gleichrichter 26 auf, welcher mittels einer Gleichstromübertragung 27 unmittelbar und/oder mittels eines Gleichstromwandlers (nicht dargestellt) mit dem Wechselrichter 28 verbunden sein kann. Weiterhin kann die Energieversorgungseinrichtung 20 einen Transformator 24 aufweisen. So kann die elektrische Stromversorgung (nicht dargestellt) unter anderem eine Hochspannungsstromversorgung oder eine Mittelspannungsstromversorgung sein, wobei ein Transformator 24 dazu eingerichtet sein kann, die Hochspannung in eine Mittelspannung oder eine Niederspannung zu wandeln oder die Mittelspannung in eine Niederspannung zu wandeln.

Die Mehrzahl der Induktionsheizvorrichtungen 100 in dem System 500 kann in einer Produktionslinie (nicht bezeichnet/nicht dargestellt) zur Herstellung/Verarbeitung eines metallischen Gutes, insbesondere eines Halbzeugs und/oder eines Vorprodukts und/oder eines Zwischenprodukts und/oder eines Produkts aus Eisen-, Stahl- und/oder einem Nichteisenmetall-Werkstoff, angeordnet sein, welche neben den Induktionsheizvorrichtungen 100 auch Behandlungseinrichtungen 40 zur Behandlung des metallischen Gutes (nicht dargestellt) aufweisen kann und wobei das metallische Gut (nicht dargestellt) in einer bevorzugten Bewegungsrichtung 42 durch die Produktionslinie (nicht bezeichnet/nicht dargestellt) gefördert werden kann. Je nach Position und Nennleistung einer Induktionsheizvorrichtung 100 sind dabei unterschiedliche Positionen innerhalb der Produktionslinie (nicht bezeichnet/nicht dargestellt) für die jeweiligen Schwingkreise 10 denkbar.

Abweichend weist ein System 500 aufweisend eine Mehrzahl von Induktionsheizvorrichtungen 100, insbesondere aufweisend drei Induktionsheizvorrichtungen 100, in Figur 2 eine Mehrzahl von Schalteinrichtungen 30, auf, insbesondere eine Anzahl von Schaltvorrichtungen 30, welche der Anzahl von Induktionsvorrichtungen 100 entspricht, insbesondere drei Schaltvorrichtungen 30, wobei das System sechs Schwingkreise 10 zur Erwärmung eines metallischen Guts (nicht dargestellt) aufweist.

Entsprechend weist das System 500 aufweisend eine Mehrzahl von Induktionsheizvorrichtungen 100 auch eine Mehrzahl von Energieversorgungseinrichtungen 20 auf, insbesondere eine Anzahl von Energieversorgungseinrichtungen 20, welche der Anzahl von Induktionsvorrichtungen 100 entspricht, insbesondere drei Energieversorgungseinrichtungen 20.

Gemäß der Ausführungsform in Figur 2 sind die Schalteinrichtungen 30 jeweils im Bereich der Wechselstromübertragung 29 der Induktionsheizvorrichtung 100 angeordnet.

Jede Energieversorgungseinrichtung 20 weist zumindest jeweils einen Trennschalter 22 und zumindest einen Wechselrichter 28 auf, wobei jeder Wechselrichter 28 jeweils mittelbar über eine Schaltvorrichtung 30 mit zumindest jeweils zwei Schwingkreisen 10 verbunden ist.

In Abhängigkeit der Ausführung einer elektrischen Stromversorgung (nicht dargestellt) kann eine Energieversorgungseinrichtung 20 auch einen Transformator 24 und/oder einen Gleichrichter 26 aufweisen, wobei ein Gleichrichter unmittelbar mittels einer Gleichstromübertragung 27 und/oder einem Gleichstromwandler (nicht dargestellt) mit einem Wechselrichter 28 verbunden sein kann.

Jede Schaltvorrichtung 30 weist zumindest zwei Schalter 32 auf, welche einen Verbindungszustand zwischen einem Wechselrichter 28 und jeweils einem Schwingkreis 10 einstellbar machen.

Viele Produktionslinien (nicht dargestellt) werden für unterschiedliche herzustellende und/oder zu verarbeitende metallische Güter (nicht dargestellt) installiert, sodass eine gewisse Flexibilität der Produktionslinie in der technischen Ausstattung, insbesondere in der Menge und/oder der Positionierung von Induktionsheizvorrichtungen 100 wünschenswert/gegeben ist. Hierdurch erhöhen sich jedoch auch die Investitionskosten für eine Produktionslinie. Die hier vorgeschlagene Induktionsheizvorrichtung 100 weist eine Schaltvorrichtung 30 innerhalb der Energieversorgungseinrichtung 20 auf, wodurch eine Mehrzahl von Schwingkreisen alternierend oder intermittierend oder, sofern die Schwingkreise 10 elektrisch gleich konfiguriert sind, gleichzeitig von einer gemeinsamen Energieversorgungseinrichtung 20 versorgt und/oder betrieben werden können. Dies ermöglicht eine Reduzierung der notwendigen Investitionskosten gegenüber dem Stand der Technik.

Entsprechend kann durch die hier vorgeschlagene Induktionsheizeinrichtung 100 die Anzahl von Schwingkreisen 10, denen von der Energieversorgungseinrichtung 20 elektrische Energie alternierend und/oder intermittierend oder gleichzeitig zur Verfügung gestellt werden kann, größer sein als die Anzahl der Energieversorgungseinrichtungen 20.

Ein System 500 aufweisend eine Mehrzahl von Induktionsheizvorrichtungen 100, insbesondere aufweisend drei Induktionsheizvorrichtungen 100, in Figur 3 weist ebenfalls eine Mehrzahl von Schalteinrichtungen 30 auf, insbesondere eine Anzahl von Schaltvorrichtungen 30, welche der Anzahl von Induktionsvorrichtungen 100 entspricht, insbesondere drei Schaltvorrichtungen 30, wobei das System sieben Schwingkreise 10 zur Erwärmung eines metallischen Guts (nicht dargestellt) aufweist. Im Unterschied zu der Ausführungsform gemäß Figur 2 sind die Schaltvorrichtungen 30 hier im Bereich der Gleichstromübertragung 27 angeordnet.

Entsprechend ist mit jedem Schwingkreis 10 jeweils ein Wechselrichter 28 mittels einer Wechselstromübertragung 29 verbunden. Dies ermöglicht vorteilhaft, dass jeder individuelle Schwingkreis 10 über seinen individuell zugeordneten Wechselrichter 28 individuell gesteuert und/oder geregelt werden kann.

Entsprechend kann die die Anzahl von Schwingkreisen 10, denen von der Energieversorgungseinrichtung 20 elektrische Energie alternierend und/oder intermittierend oder gleichzeitig zur Verfügung gestellt werden kann und welche der Anzahl von Wechselrichtern 28 entspricht, größer sein als die Anzahl der Gleichrichter 26 und die Anzahl der der Trennschalter 22 und/oder der Transformatoren 24.

Ein System 500 aufweisend eine Mehrzahl von Induktionsheizvorrichtungen 100, insbesondere aufweisend zwei Induktionsheizvorrichtungen 100, in Figur 4 weist ebenfalls eine Mehrzahl von Schaltvorrichtungen 30 auf, insbesondere eine Anzahl von Schaltvorrichtungen 30, welche der Anzahl von Induktionsvorrichtungen 100 entspricht, insbesondere zwei Schaltvorrichtungen 30, wobei das System sieben Schwingkreise 10 zur Erwärmung eines metallischen Guts (nicht dargestellt) aufweist.

Eine erste Induktionsheizvorrichtung 100 ist dabei derart ausgebildet, dass jeweils zwei Schwingkreise 10 am vorderen Ende einer Produktionslinie (nicht dargestellt) und am hinteren Ende der Produktionslinie angeordnet sind. Unter anderem sei daran gedacht, dass die am vorderen Ende angebrachten Schwingkreise 10 paarweise alternierend oder intermittierend zu den am hinteren Ende angebrachten Schwingkreisen 10 betrieben werden können.

### Bezugszeichenliste

- 10: Schwingkreis
- 20: Energieversorgungseinrichtung
- 22: Trennschalter
- 24: Transformator
- 26: Gleichrichter
- 27: Gleichstromübertragung
- 28: Wechselrichter
- 29: Wechselstromübertragung
- 30: Schaltvorrichtung
- 32: Schalter
- 40: Behandlungseinrichtung
- 42: Bewegungsrichtung
- 100: Induktionsheizvorrichtung
- 500: System

## Patentansprüche

1. Induktionsheizvorrichtung (100) zur Erwärmung eines metallischen Gutes, insbesondere eines Halbzeugs und/oder eines Vorprodukts und/oder eines Zwischenprodukts und/oder eines Produkts aus Eisen-, Stahl- und/oder einem Nichteisenmetall-Werkstoff, aufweisend:
• eine Anzahl von zumindest zwei Schwingkreisen (10), insbesondere drei, vier, fünf, sechs oder mehr Schwingkreise (10), zur Erzeugung je eines Magnetfeldes zur Erwärmung des metallischen Gutes, und
• eine Energieversorgungseinrichtung (20) zur Versorgung der Schwingkreise (10) mit elektrischer Energie aufweisend:
• einen Trennschalter (22) zum Anschluss der Induktionsheizvorrichtung (100) an eine elektrische Stromversorgung, und
• zumindest einen Wechselrichter (28), insbesondere zwei, drei, vier, fünf, sechs oder mehr Wechselrichter (28), zur Umwandlung eines Gleichstroms in einen Wechselstrom zur Energieversorgung eines Schwingkreises (10),
**dadurch gekennzeichnet, dass**
die Energieversorgungseinrichtung (20) eine Schaltvorrichtung (30) aufweist, wobei die Schaltvorrichtung (30) dazu eingerichtet ist, eine mittelbare oder unmittelbare Energiekopplung zwischen dem Trennschalter (22) und den Schwingkreisen (10) zu ermöglichen, wobei eine Anzahl gleichzeitig energiekoppelbarer Schwingkreise (10) kleiner ist als die Anzahl der Schwingkreise (10) der Induktionsheizvorrichtung (100).

2. Induktionsheizvorrichtung (100) gemäß Anspruch 1, **dadurch gekennzeichnet, dass** der Trennschalter (22) zum Anschluss der Induktionsheizvorrichtung (100) an eine Gleichstromversorgung eingerichtet ist.

3. Induktionsheizvorrichtung (100) gemäß Anspruch 1, **dadurch gekennzeichnet, dass**
• der Trennschalter (22) zum Anschluss der Induktionsheizvorrichtung (100) an eine Wechselstromversorgung eingerichtet ist, und dass
• die Energieversorgungseinrichtung (20) zwischen dem Trennschalter (22) und dem zumindest einen Wechselrichter (28) zumindest einen Gleichrichter (26), insbesondere zwei, drei, vier, fünf, sechs oder mehr Gleichrichter (26), zur Umwandlung eines Wechselstroms in einen Gleichstrom zur Energieversorgung des zumindest einen Wechselrichters (28) aufweist.

4. Induktionsheizvorrichtung (100) gemäß Anspruch 3, **dadurch gekennzeichnet, dass** die Energieversorgungseinrichtung (20) zwischen dem Trennschalter (22) und dem zumindest einen Gleichrichter (26) einen Transformator (24) aufweist.

5. Induktionsheizvorrichtung (100) gemäß einem der vorstehenden Ansprüche, **dadurch gekennzeichnet, dass** der Trennschalter (22) als Mittelspannungsschaltanlage ausgebildet ist.

6. Induktionsheizvorrichtung (100) gemäß einem der vorstehenden Ansprüche, **dadurch gekennzeichnet, dass** der zumindest eine Wechselrichter (28) und/oder der zumindest eine Gleichrichter (26) für einen Mittelspannungsbetrieb ausgebildet sind.

7. Induktionsheizvorrichtung (100) gemäß einem der vorstehenden Ansprüche, **dadurch gekennzeichnet, dass** die Energieversorgungseinrichtung (20) zwischen dem Trennschalter (22) und dem zumindest einen Wechselrichter (28), insbesondere zwischen dem zumindest einen Gleichrichter (26) und dem zumindest einen Wechselrichter (28), eine Glättungsschaltung aufweist.

8. Induktionsheizvorrichtung (100) gemäß einem der vorstehenden Ansprüche, **dadurch gekennzeichnet, dass** die Energieversorgungseinrichtung (20) zwischen dem Trennschalter (22) und dem zumindest einen Wechselrichter (28), insbesondere zwischen dem zumindest einen Gleichrichter (26) und dem zumindest einen Wechselrichter (28), eine Gleichstromwandler aufweist.

9. Induktionsheizvorrichtung (100) gemäß einem der vorstehenden Ansprüche, **dadurch gekennzeichnet, dass** eine Schaltvorrichtung (30) zwischen einem Gleichrichter (26) und zumindest zwei Wechselrichtern (28) angeordnet ist, wobei die Schaltvorrichtung (30) dazu ausgebildet ist,
• eine Energiekopplung zwischen dem Gleichrichter (26) und genau einem Wechselrichter (28) herzustellen,
und/oder
• eine Energiekopplung zwischen dem Gleichrichter (26) und einer Gruppe von Wechselrichtern (28) herzustellen, insbesondere eine Energiekopplung zwischen dem Gleichrichter (26) und einer Teilmenge der Gruppe von Wechselrichtern (28).

10. Induktionsheizvorrichtung (100) gemäß einem der vorstehenden Ansprüche, **dadurch gekennzeichnet, dass** eine Schaltvorrichtung (30) zwischen einem Wechselrichter (28) und zumindest zwei Schwingkreisen (10) angeordnet ist, wobei die Schaltvorrichtung (30) dazu ausgebildet ist,
• eine Energiekopplung zwischen dem Wechselrichter (28) und genau einem Schwingkreis (10) zur Erzeugung eines Magnetfeldes herzustellen,
und/oder
• eine Energiekopplung zwischen dem Wechselrichter (28) und einer Gruppe von Schwingkreisen (10) zur Erzeugung von jeweils einem Magnetfeld herzustellen, insbesondere eine Energiekopplung zwischen dem Wechselrichter (28) und einer Teilmenge der Gruppe von Schwingkreisen (10).

11. Induktionsheizvorrichtung (100) gemäß einem der vorstehenden Ansprüche, **dadurch gekennzeichnet, dass** die Induktionsheizvorrichtung (100) mechanisch verfahrbar ausgebildet ist und/oder zumindest teilweise mechanisch verfahrbar ausgebildet ist.

12. Induktionsheizvorrichtung (100) gemäß einem der vorstehenden Ansprüche, **dadurch gekennzeichnet, dass** die Energieversorgungseinrichtung (20) mechanisch verfahrbar ausgebildet ist und/oder zumindest teilweise mechanisch verfahrbar ausgebildet ist.

13. Induktionsheizvorrichtung (100) gemäß einem der vorstehenden Ansprüche, **dadurch gekennzeichnet, dass** ein Schwingkreis (10) für eine Längsfeldinduktion und/oder eine Querfeldinduktion ausgebildet ist.

14. Induktionsheizvorrichtung (100) gemäß einem der vorstehenden Ansprüche, **dadurch gekennzeichnet, dass** eine elektrische Verbindung zwischen einem Wechselrichter (28) und einem Schwingkreis (10) mittels einer fluidgekühlten Stromschiene ausgebildet ist, insbesondere einer zur Innenkühlung mit einem Fluid eingerichteten Stromschiene.

15. System (500) aufweisend eine Mehrzahl von Induktionsheizvorrichtungen (100) gemäß einem der Ansprüche 1 bis 14.

16. Produktionslinie zur Herstellung und/oder Verarbeitung eines metallischen Gutes, insbesondere eines Halbzeugs und/oder eines Vorprodukts und/oder eines Zwischenprodukts und/oder eines Produkts aus Eisen-, Stahl- und/oder einem Nichteisenmetall-Werkstoff, aufweisend eine Induktionsheizvorrichtung (100) gemäß einem der Ansprüche 1 bis 14 und/oder ein System gemäß Anspruch 15.

17. Verfahren zum Betrieb einer Induktionsheizvorrichtung (100) gemäß einem der Ansprüche 1 bis 14, **dadurch gekennzeichnet, dass** zumindest zwei Schwingkreise (10) an verschiedenen Stellen in einer Produktionslinie abwechselnd und/oder intermittierend abwechselnd betrieben werden.

18. Verwendung einer Induktionsheizvorrichtung (100) gemäß einem der Ansprüche 1 bis 14 zur Herstellung und/oder Verarbeitung eines metallischen Gutes, insbesondere eines Halbzeugs und/oder eines Vorprodukts und/oder eines Zwischenprodukts und/oder eines Produkts aus Eisen-, Stahl- und/oder einem Nichteisenmetall-Werkstoff.

## Claims

1. An induction heating device (100) for heating a metallic material, in particular a semi-finished product, and/or a preliminary product, and/or an intermediate product, and/or a product made of iron, steel and/or a non-ferrous metal material, comprising:
• a number of at least two resonant circuits (10), in particular three, four, five, six or more resonant circuits (10), for generating a magnetic field for heating the metallic material each time, and
• a power supply device (20) for supplying the resonant circuits (10) with electrical power, comprising:
• an isolator switch (22) for connecting the induction heating device (100) to an electrical power supply, and
• at least one inverter (28), in particular two, three, four, five, six or more inverters (28), for converting a direct current into an alternating current for supplying power to a resonant circuit (10),
**characterized in that**
the power supply device (20) has a switching device (30), the switching device (30) being designed to enable an indirect or a direct energetic coupling between the isolator switch (22) and the resonant circuits (10), the number of resonant circuits (10) that can be simultaneously energetically coupled being smaller than the number of resonant circuits (10) of the induction heating device (100).

2. The induction heating device (100) according to claim 1, **characterized in that** the isolator switch (22) is designed to connect the induction heating device (100) to a DC supply.

3. The induction heating device (100) according to claim 1, **characterized in that**
• the isolator switch (22) is designed to connect the induction heating device (100) to an AC supply, and that
• the power supply device (20) has at least one rectifier (26), in particular two, three, four, five, six or more rectifiers (26) between the isolator switch (22) and the at least one inverter (28), for converting an alternating current into a direct current for supplying power to the at least one inverter (28).

4. The induction heating device (100) according to claim 3, **characterized in that** the power supply device (20) comprises a transformer (24) between the isolator switch (22) and the at least one rectifier (26).

5. The induction heating device (100) according to any one of the preceding claims, **characterized in that** the isolator switch (22) is designed as a medium voltage switchgear (36).

6. The induction heating device (100) according to any one of the preceding claims, **characterized in that** the at least one inverter (28) and/or the at least one rectifier (26) is/are designed for medium-voltage operation.

7. The induction heating device (100) according to any one of the preceding claims, **characterized in that** the power supply device (20) has a smoothing circuit between the isolator switch (22) and the at least one inverter (28), in particular between the at least one rectifier (26) and the at least one inverter (28).

8. The induction heating device (100) according to any one of the preceding claims, **characterized in that** the power supply device (20) has a DC-to-DC converter between the isolator switch (22) and the at least one inverter (28), in particular between the at least one rectifier (26) and the at least one inverter (28).

9. The induction heating device (100) according to any one of the preceding claims, **characterized in that** a switching device (30) is arranged between a rectifier (26) and at least two inverters (28), the switching device (30) being designed to:
• establish an energy coupling between the rectifier (26) and exactly one inverter (28),
and/or
• establish an energy coupling between the rectifier (26) and a group of inverters (28), in particular an energy coupling between the rectifier (26) and a subset of the group of inverters (28).

10. The induction heating device (100) according to any one of the preceding claims, **characterized in that** a switching device (30) is arranged between an inverter (28) and at least two resonant circuits (10), the switching device (30) being designed to:
• establish an energy coupling between the inverter (28) and exactly one resonant circuit (10) to generate a magnetic field,
and/or
• establish an energy coupling between the inverter (28) and a group of resonant circuits (10) for generating a magnetic field each time, in particular an energy coupling between the inverter (28) and a subset of the group of resonant circuits (10).

11. The induction heating device (100) according to any one of the preceding claims, **characterized in that** the induction heating device (100) is designed to be mechanically movable and/or is designed to be at least partially mechanically movable.

12. The induction heating device (100) according to any one of the preceding claims, **characterized in that** the power supply device (20) is designed to be mechanically movable and/or is designed to be at least partially mechanically movable.

13. The induction heating device (100) according to any one of the preceding claims, **characterized in that** a resonant circuit (10) is designed for longitudinal field induction and/or transverse field induction.

14. The induction heating device (100) according to any one of the preceding claims, **characterized in that** an electrical connection between an inverter (28) and a resonant circuit (10) is formed by means of a fluid-cooled busbar, in particular a busbar designed to be internally cooled by a fluid.

15. A system (500) comprising a plurality of induction heating devices (100) according to any one of claims 1 to 14.

16. A production line for producing and/or processing a metallic material, in particular a semi-finished product, and/or a preliminary product, and/or an intermediate product, and/or a product made of iron, steel and/or a non-ferrous metal material, comprising an induction heating device (100) according to any one of claims 1 to 14 and/or a system according to claim 15.

17. A method for operating an induction heating device (100) according to any one of claims 1 to 14, **characterized in that** at least two resonant circuits (10) are operated alternately and/or intermittently alternately at different locations in a production line.

18. A use of an induction heating device (100) according to any one of claims 1 to 14 for producing and/or processing a metallic material, in particular a semi-finished product, and/or a preliminary product, and/or an intermediate product, and/or a product made of iron, steel and/or a non-ferrous metal material.

## Revendications

1. Dispositif de chauffage par induction (100) pour le chauffage d'un produit métallique, en particulier d'un demi-produit et/ou d'un produit semi-fini et/ou d'un produit intermédiaire et/ou d'un produit en un matériau en fer, en acier et/ou en métal non ferreux, présentant :
• un nombre d'au moins deux circuits oscillants (10), en particulier trois, quatre, cinq, six circuits oscillants (10) ou plus, pour la génération de respectivement un champ magnétique pour le chauffage du produit métallique, et
• un appareil d'alimentation en énergie (20) pour l'alimentation des circuits oscillants (10) en énergie électrique présentant :
• un sectionneur (22) permettant de connecter le dispositif de chauffage par induction (100) à une alimentation en courant électrique, et
• au moins un onduleur (28), en particulier deux, trois, quatre, cinq, six onduleurs (28) ou plus, pour la conversion d'un courant continu en un courant alternatif pour l'alimentation en énergie d'un circuit oscillant (10),
**caractérisé en ce que**
l'appareil d'alimentation en énergie (20) présente un dispositif de commutation (30), dans lequel le dispositif de commutation (30) est configuré pour permettre un couplage d'énergie direct ou indirect entre le sectionneur (22) et les circuits oscillants (10), dans lequel un certain nombre de circuits oscillants (10) pouvant être couplés simultanément pour l'énergie est inférieur au nombre de circuits oscillants (10) du dispositif de chauffage par induction (100).

2. Dispositif de chauffage par induction (100) selon la revendication 1,
**caractérisé en ce que** le sectionneur (22) est configuré pour connecter le dispositif de chauffage par induction (100) à une alimentation en courant continu.

3. Dispositif de chauffage par induction (100) selon la revendication 1,
**caractérisé en ce que**
• le sectionneur (22) est configuré pour connecter le dispositif de chauffage par induction (100) à une alimentation en courant alternatif, **et en ce que**
• l'appareil d'alimentation en énergie (20) présente, entre le sectionneur (22) et l'au moins un onduleur (28), au moins un redresseur (26), en particulier deux, trois, quatre, cinq, six redresseurs (26) ou plus, pour la conversion d'un courant alternatif en un courant continu pour l'alimentation en énergie de l'au moins un onduleur (28).

4. Dispositif de chauffage par induction (100) selon la revendication 3,
**caractérisé en ce que** l'appareil d'alimentation en énergie (20) présente un transformateur (24) entre le sectionneur (22) et l'au moins un redresseur (26).

5. Dispositif de chauffage par induction (100) selon l'une des revendications précédentes, **caractérisé en ce que** le sectionneur (22) est configuré comme une installation de commutation moyenne tension.

6. Dispositif de chauffage par induction (100) selon l'une des revendications précédentes, **caractérisé en ce que** l'au moins un onduleur (28) et/ou l'au moins un redresseur (26) sont configurés pour un fonctionnement moyenne tension.

7. Dispositif de chauffage par induction (100) selon l'une des revendications précédentes, **caractérisé en ce que** l'appareil d'alimentation en énergie (20) présente un circuit de lissage entre le sectionneur (22) et l'au moins un onduleur (28), en particulier entre l'au moins un redresseur (26) et l'au moins un onduleur (28).

8. Dispositif de chauffage par induction (100) selon l'une des revendications précédentes, **caractérisé en ce que** l'appareil d'alimentation en énergie (20) présente un convertisseur à courant continu entre le sectionneur (22) et l'au moins un onduleur (28), en particulier entre l'au moins un redresseur (26) et l'au moins un onduleur (28).

9. Dispositif de chauffage par induction (100) selon l'une des revendications précédentes, **caractérisé en ce qu'**un dispositif de commutation (30) est disposé entre un redresseur (26) et au moins deux onduleurs (28), dans lequel le dispositif de commutation (30) est configuré pour
• établir un couplage d'énergie entre le redresseur (26) et exactement un onduleur (28),
et/ou
• établir un couplage d'énergie entre le redresseur (26) et un groupe d'onduleurs (28), en particulier un couplage d'énergie entre le redresseur (26) et un sous-ensemble du groupe d'onduleurs (28).

10. Dispositif de chauffage par induction (100) selon l'une des revendications précédentes, **caractérisé en ce qu'**un dispositif de commutation (30) est disposé entre un onduleur (28) et au moins deux circuits oscillants (10), dans lequel le dispositif de commutation (30) est configuré pour
• établir un couplage d'énergie entre l'onduleur (28) et exactement un circuit oscillant (10) pour la génération d'un champ magnétique,
et/ou
• établir un couplage d'énergie entre l'onduleur (28) et un groupe de circuits oscillants (10) pour la génération de respectivement un champ magnétique, en particulier un couplage d'énergie entre l'onduleur (28) et un sous-ensemble du groupe de circuits oscillants (10).

11. Dispositif de chauffage par induction (100) selon l'une des revendications précédentes, **caractérisé en ce que** le dispositif de chauffage par induction (100) est configuré de manière à pouvoir être déplacé mécaniquement et/ou est configuré de manière à pouvoir être déplacé mécaniquement au moins partiellement.

12. Dispositif de chauffage par induction (100) selon l'une des revendications précédentes, **caractérisé en ce que** l'appareil d'alimentation en énergie (20) est configuré de manière à pouvoir être déplacé mécaniquement et/ou est configuré de manière à pouvoir être déplacé mécaniquement au moins partiellement.

13. Dispositif de chauffage par induction (100) selon l'une des revendications précédentes, **caractérisé en ce qu'**un circuit oscillant (10) est configuré pour une induction de champ longitudinal et/ou une induction de champ transversal.

14. Dispositif de chauffage par induction (100) selon l'une des revendications précédentes, **caractérisé en ce qu'**une connexion électrique entre un onduleur (28) et un circuit oscillant (10) est configurée au moyen d'une barre omnibus refroidie par un fluide, en particulier au moyen d'une barre omnibus réalisée pour être refroidie intérieurement par un fluide.

15. Système (500) présentant une pluralité de dispositifs de chauffage par induction (100) selon l'une des revendications 1 à 14.

16. Ligne de production pour la fabrication et/ou la transformation d'un produit métallique, en particulier d'un demi-produit et/ou d'un produit semi-fini et/ou d'un produit intermédiaire et/ou d'un produit en un matériau en fer, en acier et/ou en métal non ferreux, présentant un dispositif de chauffage par induction (100) selon l'une des revendications 1 à 14 et/ou un système selon la revendication 15.

17. Procédé permettant de faire fonctionner un dispositif de chauffage par induction (100) selon l'une des revendications 1 à 14, **caractérisé en ce qu'**au moins deux circuits oscillants (10) fonctionnent en alternance et/ou en alternance par intermittence à différents emplacements dans une ligne de production.

18. Utilisation d'un dispositif de chauffage par induction (100) selon l'une des revendications 1 à 14 pour la fabrication et/ou la transformation d'un produit métallique, en particulier d'un demi-produit et/ou d'un produit semi-fini et/ou d'un produit intermédiaire et/ou d'un produit en un matériau en fer, en acier et/ou en métal non ferreux.
